# FASCICULE DE BREVET EUROPEEN

(11) **EP 1 225 397 B1**
(45) Date de publication et mention de la délivrance du brevet: **31.05.2006**
(21) Numéro de dépôt: 02360033.1
(22) Date de dépôt: 18.01.2002
(51) Int. Cl.: F24F 1/02

(54) **Appareil de climatisation ou de conditionnement d'air notamment pour une cave à vin**
Klimaanlage, insbesondere für einen Weinkeller
Climatisation or air-conditioning device particularly for a wine cellar

(30) Priorité: 19.01.2001 FR 0100699
(43) Date de publication de la demande: 24.07.2002
(73) Titulaire: FONDIS, S.A., F-68800 Thann (FR)
(72) Inventeur: Richard, Robert, 68800 Thann (FR)
(74) Mandataire: Metz, Paul

(56) Documents cités:
- EP-A- 0 756 140
- FR-A- 2 783 041
- GB-A- 424 985
- US-A- 2 268 451
- PATENT ABSTRACTS OF JAPAN vol. 008, no. 227 (M-332), 18 octobre 1984 (1984-10-18) -& JP 59 109730 A (DAIKIN KOGYO KK), 25 juin 1984 (1984-06-25)

## Description

La présente invention se rapporte à un appareil de climatisation ou de conditionnement d'air destiné à être placé en position dégagée des murs dans une pièce à ambiance climatique contrôlée notamment dans une pièce de cave utilisée comme cellier.

On connaît les climatiseurs se présentant sous la forme de deux blocs séparés, dont l'un à l'intérieur de l'enceinte à climatiser. Le premier bloc contient la fonction de climatisation et le groupe frigorifique, et l'autre bloc placé à l'extérieur, souvent fixé au mur, réalise la fonction d'évacuation des calories puisées dans la pièce.

De façon générale, les climatiseurs de ce type présentent divers inconvénients.

D'abord, la séparation physique en deux blocs nécessite de disposer de deux emplacements appropriés et implique des travaux de pose et d'installation assez coûteux avec percements et fixation de conduits de liaison.

En plus, le bloc condenseur monté à l'extérieur, ne peut être installé partout car l'endroit doit être dégagé, peu ensoleillé et discret pour ne pas dégrader l'esthétique.

Du fait de l'éloignement des deux blocs, les conduits de liaison peuvent atteindre des longueurs importantes préjudiciables au rendement global de l'installation et même au bon fonctionnement de l'ensemble.

Pour toutes ces raisons, ce type de climatiseur ne constitue pas une solution techniquement et économiquement adaptée à la création d'une ambiance idéale dans une cave et notamment une cave à vin.

On connaît, par ailleurs, les climatiseurs compacts à intégrer dans un mur. Par l'une des faces de l'appareil sort l'air conditionné et les calories sont rejetées à l'extérieur par la face opposée.

Ce type d'appareil semble séduisant par sa parfaite intégration dans le mur ou la paroi et ne représentent donc qu'une moindre gêne technique et esthétique pour l'environnement. Malheureusement, ces qualités sont largement amoindries par divers inconvénients.

Le caractère compact de cet appareil renchérit son prix de revient. En effet, son montage à la fabrication s'avère plus long et difficile et le regroupement des fonctions conduit à des choix technologiques et de composants plus onéreux.

Par ailleurs, sa pose nécessite d'utiliser un mur extérieur ou une paroi commune avec une pièce ou un local de volume important en raison du rejet à l'extérieur et de l'évacuation nécessaire des calories extraites.

La part liée à l'installation dans le coût global de ce type de climatiseur s'avère élevée en raison des travaux techniques touchant aux structures du bâtiment.

On connaît un climatiseur compact d'intérieur par EP n° 0 756 140 dont le bloc du condenseur est intérieur et relié à l'extérieur par un conduit double par lequel entre le flux d'air frais traversant le condenseur et par lequel le flux d'air d'évacuation emportant les calories sort à l'extérieur.

Cet appareil doit être fixé au mur et présente une entrée et une sortie à l'arrière directement raccordées au mur. On réduit ainsi la longueur des gaines de raccordement.

Pour cette raison, l'appareil selon cette invention ne peut être placé au milieu de la pièce ou dans un endroit dégagé du mur comme il est souhaitable dans le cadre de la présente invention mais obligatoirement contre un mur, ce qui contrarie le mouvement de l'air vers l'entrée de l'évaporateur située sur la face arrière de l'appareil. Cette configuration nécessaire ne convient pas dans le cas de l'atmosphère d'une cave à vin ou d'un cellier où l'entrée et la diffusion de l'air rafraîchi doivent être centrales notamment pour des raisons d'uniformité et de caractère omnidirectionnel des conditions favorables d'ambiance climatique.

On connaît également un climatiseur compact d'intérieur par GB 424 985.

Ce climatiseur présente la particularité d'un court circuit à la sortie des gaines et d'un échange thermique par utilisation d'eau. Cet échange engendre une vaporisation qui arrive dans les gaines.

Cette présence d'eau vaporisée dans l'air ne convient pas du tout à une application de cave à vin dans laquelle le degré hygrométrique doit être maintenu aussi constant que possible sur une plage étroite de valeurs.

On connaît les inconvénients liés au développement de micro-organismes, moisissures et autres dans une ambiance humide.

C'est précisément ce qu'il faut éviter dans le cas d'une cave à vin dans laquelle ce produit fragile et sensible à l'humidité et à toutes ses conséquences doit être conservé dans les meilleures conditions possibles.

La présente invention a pour but d'éviter tous les inconvénients de ces solutions antérieures en garantissant le maintien d'une ambiance idéale à la bonne conservation du vin.

Le but est atteint avec un appareil selon la revendication 1.

Elle concerne un appareil de climatisation d'une pièce ou d'un local, notamment d'une cave à vin, destiné à être placé dans une position dégagée des murs. L'appareil comprend deux blocs fonctionnels correspondant aux fonctions de base regroupés dans un caisson indépendant, simplement supporté ou posé en un endroit dégagé des murs à l'intérieur de la pièce ou de l'enceinte dont les frais de pose et d'installation sont réduits et dont la compacité et l'indépendance permettent de le placer presque n'importe où à l'intérieur de la pièce ou de l'enceinte.

A cet effet, l'appareil de climatisation ou de conditionnement d'air selon l'invention se compose de deux blocs fonctionnels correspondant chacun à une fonction principale soit l'évaporation soit la condensation, les blocs étant regroupés dans un caisson thermiquement isolant et indépendant d'un mode de fixation ou d'installation. L'air chaud est évacué du condenseur vers l'extérieur par une liaison souple aéraulique du type gaine de ventilation, et le condenseur est traversé par un flux d'air frais provenant de l'extérieur à travers une liaison aéraulique.

Dès lors, de nombreux avantages apparaissent.

Le travail et le coût engendrés par l'installation et la pose sont réduits. La mise en place n'est pas liée à la contrainte d'un endroit particulier ou d'une technique de pose et se limite à l'installation et au branchement des gaines aérauliques débouchant à l'extérieur ou dans un conduit d'évacuation technique existant. Il suffit pour ces liaisons de traverser un des murs ou la paroi. Dans les immeubles ou lieux d'habitation récents, des réservations adaptées à cette fin existent. Il suffit alors d'effectuer simplement le branchement.

Ainsi, ce type de liaison permet de conférer un caractère mobile ou déplaçable à l'appareil selon l'invention et donc une indépendance sur le choix de son emplacement.

D'autres caractéristiques et avantages de l'invention apparaîtront dans la description qui suit, donnée à titre d'exemple et accompagnée des dessins qui représentent :
- la figure 1 : une vue schématique d'ensemble de l'installation montrant la pièce de cave et l'entrée et la sortie de l'air sur le circuit de l'air évacuant les calories du condenseur ;
- la figure 2 : une vue simplifiée en perspective de l'appareil de climatisation selon l'invention du côté montrant sa constitution générale, vue dans laquelle le caisson est représenté transparent et les turbines sont placées à l'avant pour des raisons de clarté.

L'appareil de climatisation selon l'invention est prévu plus particulièrement, mais non limitativement, pour une cave, notamment une pièce de cave 1 dans laquelle doivent exister et se maintenir des conditions d'ambiance climatique précises, par exemple un taux d'humidité et une température de l'air les plus constants possibles.

Dans le cas d'une cave à vin constituant la principale application de l'invention, on peut indiquer les valeurs approximatives suivantes :
- taux d'humidité : 70%
- température de l'air : 12°C
permettant de conserver au mieux des bouteilles de vin 2 entreposées, par exemple, sur des supports 3.

Cette ambiance intérieure est créée et peut être garantie grâce à un appareil de climatisation 4 selon l'invention permettant de conditionner l'air ambiant en degré d'humidité et en température aux valeurs souhaitées pour l'application envisagée.

L'air admis peut être filtré sur le circuit aéraulique et le cas échéant traité contre les insectes, les mousses, les champignons et autres parasites.

L'appareil de climatisation 4 selon l'invention se compose de deux blocs ou sous-ensembles fonctionnels compacts 5 et 6 correspondant aux deux fonctions principales de base à savoir un bloc d'évaporation 5 et un bloc de condensation 6 d'un fluide frigorifique permettant après compression et détente d'effectuer le transfert des calories entre deux batteries 7 et 8 respectivement de l'évaporateur et du condenseur.

Ces sous-ensembles 5 et 6 sont regroupés et renfermés dans un caisson 9, un coffre ou autre contenant thermiquement isolant pour réaliser une unité compacte et déplaçable sans contrainte particulière ni d'emplacement, ni de support, ni de fixation, c'est-à-dire totalement indépendante de la configuration et de la conformation des lieux.

Bien entendu, ce caisson 9 peut simplement être divisé en deux compartiments spécifiques 10 et 11 prévus chacun pour une des deux fonctions de base de l'appareil de climatisation 4 selon l'invention à savoir la fonction d'évaporateur et la fonction de condenseur à partir d'un groupe frigorifique 12 comprenant un compresseur, un détendeur et une réserve de fluide frigorifique (non représenté en détail) pour former une machine frigorifique utilisée en climatiseur.

La fonction d'évaporation se matérialise par la batterie 7 d'évaporateur conférant au flux d'air qui la traverse des caractéristiques climatiques précises par exemple une température et une hygrométrie adaptées à l'application. La fonction de condensation se matérialise par la batterie 8 du condenseur traversée par un flux d'air chargé d'évacuer les calories provenant du milieu intérieur dans lequel est plongée la batterie 7 d'évaporateur par le transfert thermique utilisant le changement d'état physique du fluide frigorifique. Le milieu dans lequel est plongée la batterie 7 de l'évaporateur est pour l'application envisagée la pièce de cave 1 à usage de cellier.

Le circuit aéraulique de l'évaporateur est un circuit court et direct intérieur au caisson formé par exemple d'une simple entrée d'air 13 équipée d'une protection ajourée 14 grille, treillis, tamis, filtre ou autre et éventuellement d'un filtre en amont de la batterie 7 de l'évaporateur, et d'une simple sortie d'air 15 en aval de la batterie de l'évaporateur protégée aussi par une pièce ajourée 16 grille, treillis, tamis, filtre ou autre. Ce circuit aéraulique est un canal 17 intérieur au premier compartiment 10 du caisson 9, droit ou en angle droit, dont la section est occupée par la batterie 7 de l'évaporateur. Pour améliorer la vitesse d'échange, on prévoit de projeter sur la batterie 7 de l'évaporateur par l'intermédiaire d'une turbine 18 le flux d'air prélevé à l'extérieur de l'appareil. Après passage sur la batterie de l'évaporateur, le flux d'air climatisé sort du caisson 9 en façade par la sortie d'air 15.

Le deuxième compartiment ou compartiment de condensation 11 du caisson 9 est relié aérauliquement à l'extérieur de la pièce par le circuit aéraulique du condenseur qui est une boucle d'évacuation des calories à deux branches 19 et 20 aboutissant au volume intérieur du compartiment 11 contenant la batterie 8 de condensation. Chacune des extrémités de cette boucle d'évacuation est en communication avec le milieu extérieur de la pièce à climatiser à travers un mur ou une paroi 21 par des bouches d'entrée d'air 22 et de sortie d'air 23 chacune équipées d'une grille. Il s'agit d'un circuit aéraulique d'évacuation des calories présentant une partie externe selon les deux branches 19 et 20 sous la forme de deux conduits aérauliques, par exemple deux gaines souples l'une amont 24, l'autre aval 25 et une partie interne au caisson 9, droite ou coudée sous la forme d'un canal 26 dont la section de passage est obturée par la batterie 8 de condensation.

La gaine amont 24 est raccordée au caisson 9 par une pièce en manchette 27 dont la partie arrière renferme un filtre 28 par exemple antipoussière.

Pour augmenter la rapidité de l'échange aéraulique au niveau de la batterie 8 du condenseur, on prévoit de créer un flux forcé d'évacuation par une turbine 29 aspirant et projetant l'air frais extérieur sur la face amont de la batterie 8 du condenseur.

Dans la version de base il existe une turbine d'évaporateur 18 et une turbine de condenseur 29 placée chacune à proximité de la batterie d'échange correspondante respectivement 7 et 8.

A titre de variante, le circuit aéraulique de l'air conditionné ou climatisé peut être alimenté par de l'air provenant de l'extérieur préalablement ou non abaissé en température par une conduite ou une gaine aéraulique supplémentaire provenant d'une entrée d'air extérieure équipée d'un filtre par exemple antipoussière (variante non représenté). La face regardant vers l'intérieur de l'appareil est celle sur laquelle est projeté l'air neuf, la face extérieure forme la sortie aéraulique de l'appareil de laquelle est éjecté le flux d'air conditionné.

Plus particulièrement, le circuit d'évacuation des calories présente une branche amont 19 provenant de l'entrée d'air extérieure à la pièce garnie d'une grille et d'un filtre intégré dans le mur de séparation. Cette branche amont 19 est réalisée sous la forme d'une gaine souple 24 reliant l'entrée d'air au caisson dans le compartiment de condensation 11 duquel elle débouche sur la turbine équipant la face amont de la batterie 8 de condensation. Le transfert des calories s'effectue par le circuit frigorifique et la transmission de celles-ci puis leur évacuation par l'intermédiaire de la batterie 8 de condensation et d'une liaison vers l'extérieur.

Cette liaison vers l'extérieur est la branche aval 20 du circuit d'évacuation partant du compartiment de condensation 11 du caisson 9 pour déboucher à l'extérieur par une bouche d'évacuation 23 équipée aussi d'une grille de protection et éventuellement d'un filtre. Cette liaison est réalisée sous la forme d'une gaine aéraulique souple 25 permettant de relier sans difficulté de montage la sortie du caisson 9 à la sortie d'air 23 à l'extérieur de la pièce.

Les turbines, ensembles soufflants moto-ventilateurs ou autres 18 et 29 peuvent être placés en aval ou en amont des batteries d'évaporateur et de condensateur comme le suggère l'alternative entre les figures 1 et 2.

Les condensats de l'évaporateur sont évacués à l'égout ou collectés dans un réservoir vidé occasionnellement et éventuellement récupérés pour tous usages réclamant de l'eau déminéralisée.

Les conditions générales de fonctionnement sont telles que le givrage sur la batterie de l'évaporateur est minimal. On peut prévoir à cet effet en cas de nécessité un mode de fonctionnement en inversion de cycle ou un petit organe de chauffage auxiliaire destiné à la batterie d'évaporation ou bien un mode de fonctionnement dans lequel un arrêt temporaire est commandé lors de chaque apparition de givre.

L'installation de l'appareil de climatisation selon l'invention ne nécessite pas de gros travaux. Il suffit de prévoir les entrées et sorties d'air et les raccordements aérauliques. En général, le circuit d'air conditionné est court car il fonctionne sur l'air ambiant. Afin d'assurer le renouvellement minimal de l'air ambiant, il suffira de prévoir plusieurs entrées d'air de faible section réparties dans la pièce.

Il peut être ainsi placé dans un endroit quelconque de la pièce, sans aucune contrainte liée à l'installation ou à la pose. On préférera un endroit dégagé à une certaine distance des murs pour une meilleure répartition de l'air.

L'appareil de climatisation selon l'invention peut être associé à d'autres fonctions de traitement de l'air assurant sa stérilité, sa purification, sa neutralité chimique, son dépoussiérage et autres. Il suffit de prévoir en série le module supplémentaire adapté ou une buse d'injection dans le flux d'air d'un produit traitant, de désinfection, fongicide, insecticide ou autre moyen ou produit.

Il est bien entendu qu'en dehors de l'application stricte dans une cave à vin, l'appareil selon l'invention peut être utilisé dans tout local fermé nécessitant le maintien d'une ambiance climatique particulière.

## Revendications

1. Appareil de climatisation ou de conditionnement d'air fixe ou déplaçable, pour une pièce ou un local fermé (1), notamment une cave à vin dans laquelle des conditions d'ambiance climatiques sont à maintenir constantes, appareil de climatisation se composant de deux blocs fonctionnels comprenant chacun les organes et composants des deux principales fonctions à savoir un bloc d'évaporation (5) pour la fonction évaporation et un bloc de condensation (6) pour la fonction condensation regroupés dans un même caisson (9), le bloc d'évaporation (5) présentant une entrée et une sortie aérauliques directes dans la pièce ou le local, alors que le bloc fonctionnel de condensation (6) est relié à l'extérieur de l'enceinte fermée par une boucle aéraulique formée de deux branches (19) et (20), l'une pour l'entrée de l'air frais vers la batterie (8) du bloc de condensation et l'autre pour évacuer l'air réchauffé ayant traversé la batterie (8) du bloc de condensation afin de permettre une utilisation dans une position dégagée des murs **caractérisé en ce que** l'entrée d'air du compartiment (11) de condensation du caisson (9) est équipée d'un filtre (28).

2. Appareil de climatisation selon la revendication 1 **caractérisé en ce que** les blocs fonctionnels d'évaporation (5) et de condensation (6) sont des sous-ensembles logés chacun dans un compartiment (10) et (11) respectifs du caisson (9) isolé thermiquement.

3. Appareil de climatisation selon la revendication 1 ou 2 **caractérisé en ce que** les branches (19) et (20) des liaisons aérauliques sont des gaines souples l'une amont (24) raccordée à une entrée d'air (22) à travers une paroi ou un mur (21) et l'autre aval (25) à une sortie d'air (23) à travers cette paroi ou ce mur (21).

4. Appareil de climatisation selon l'une quelconque des revendications précédentes **caractérisé en ce que** l'entrée d'air (22) et la sortie d'air (23) du circuit d'évacuation des calories sont équipées d'une grille.

5. Appareil de climatisation selon l'une quelconque des revendications précédentes **caractérisé en ce qu'**en regard de la face amont de chaque batterie (7) et (8) respectivement d'évaporation et de condensation est placée une turbine d'évaporateur (18) et de condenseur (29).

6. Appareil de climatisation selon la revendication 1 **caractérisé en ce que** le circuit aéraulique court du bloc d'évaporation (5) est un canal intérieur (17) entre l'entrée et la sortie d'air correspondante du caisson (9), canal dont la section est occupée en un endroit par la batterie d'évaporation (7).

7. Appareil de climatisation selon la revendication 1 **caractérisé en ce que** les liaisons formant les branches (19) et (20) du circuit d'évacuation sont des gaines aérauliques souples (24) et (25).

## Claims

1. A stationary or mobile air-conditioning apparatus for a room or enclosed area (1), in particular a wine cellar in which ambient climatic conditions are to be kept constant, said air-conditioning apparatus being composed of two functional units each comprising the members and components of the two main functions, namely an evaporation unit (5) for the evaporation function and a condensation unit (6) for the condensation function accommodated in a single casing (9), the evaporation unit (5) comprising a direct aeraulic inlet and outlet into the room or area, while the condensation functional unit (6) is connected to the outside of the closed enclosure by an aeraulic loop made up of two branches (19) and (20), one to introduce cool air towards the battery (8) of the condensation unit and the other to discharge the heated air having passed through the battery (8) of the condensation unit in order to permit use in a position away from walls, **characterised in that** the air inlet of the condensation compartment (11) of the casing (9) is equipped with a filter (28).

2. An air-conditioning apparatus according to claim 1, **characterised in that** the functional evaporation unit (5) and functional condensation unit (6) are sub-assemblies each accommodated in a respective thermally insulated compartment (10) and (11) of the casing (9).

3. An air-conditioning apparatus according to claim 1 or claim 2, **characterised in that** the branches (19) and (20) of the aeraulic links are flexible sleeves, one upstream (24) connected to an air inlet (22) through a partition or wall (21) and the other downstream (25) to an air outlet (23) through said partition or wall (21).

4. An air-conditioning apparatus according to any one of the preceding claims, **characterised in that** the air inlet (22) and air outlet (23) of the heat removal circuit are equipped with a grating.

5. An air-conditioning apparatus according to any one of the preceding claims, **characterised in that** an evaporator fan (18) and condenser fan (29) are located opposite the upstream side of the evaporator battery (7) and condensation battery (8) respectively.

6. An air-conditioning apparatus according to claim 1, **characterised in that** the short aeraulic circuit of the evaporation unit (5) is an internal duct (17) between the air inlet and corresponding air outlet of the casing (9), the cross-section of which duct is occupied at one point by the evaporation battery (7).

7. An air-conditioning apparatus according to claim 1, **characterised in that** the links forming the branches (19) and (20) of the discharge circuit are flexible aeraulic sleeves (24) and (25).

## Patentansprüche

1. Anlage zur Klimatisierung oder Konditionierung von Luft, feststehend oder beweglich, Klimaanlage für ein Zimmer oder einen geschlossenen Raum (1), insbesondere einen Weinkeller, in dem klimatische Umgebungsbedingungen konstant zu halten sind, wobei die Anlage zur Klimatisierung aus zwei Funktionsteilen besteht, die jeweils die Organe und Bauteile für die beiden Hauptfunktionen, nämlich ein Verdampfungsteil (5) für die Verdampfungsfunktion und ein Kondensationsteil (6) für die Kondensationsfunktion, aufweisen, welche in demselben Gehäuse (9) gruppiert sind, wobei das Verdampfungsteil (5) einen Aeraulik-Einlass bzw. - Auslass direkt in das Zimmer oder den Raum bzw. aus diesem aufweist, während das Kondensationsfunktionsteil (6) mit der Außenseite des geschlossenen Raums über eine Aeraulikschleife verbunden ist, die durch zwei Abzweigungen (19) und (20), die eine zum Einlass von Frischluft zur Batterie (8) des Kondensationsteils hin und die andere zum Abziehen von durch die Batterie (8) des Kondensationsteils geströmter, erwärmter Luft, gebildet ist, um eine Verwendung in einer von den Mauern losgelösten Position zu gestatten, **dadurch gekennzeichnet, dass** der Lufteinlass des Kondensationsabteils (11) des Gehäuses (9) mit einem Filter (28) ausgestattet ist.

2. Anlage zur Klimatisierung nach Anspruch 1, **dadurch gekennzeichnet, dass** die Funktionsteile zum Verdampfen (5) und zur Kondensation (6) Teilsysteme sind, die jeweils in einem entsprechenden Abteil (10) bzw. (11) des wärmeisolierten Gehäuses (9) untergebracht sind.

3. Anlage zur Klimatisierung nach Anspruch 1 oder 2, **dadurch gekennzeichnet, dass** die Abzweigungen (19) und (20) der Aeraulikverbindungen biegsame Schläuche sind, wobei der eine stromaufwärts (24) durch eine Wand oder Mauer (21) hindurch mit einem Lufteinlass (22) und der andere stromabwärts (25) durch diese Wand oder Mauer (21) hindurch mit einem Luftauslass (23) verbunden ist.

4. Anlage zur Klimatisierung nach einem der vorhergehenden Ansprüche, **dadurch gekennzeichnet, dass** der Lufteinlass (22) und der Luftauslass (23) des Kreislaufs zum Abziehen von Wärmeenergie mit einem Gitter ausgestattet sind.

5. Anlage zur Klimatisierung nach einem der vorhergehenden Ansprüche, **dadurch gekennzeichnet, dass** gegenüber der stromaufwärtigen Seite jeder Batterie (7) und (8) zum Verdampfen bzw. zur Kondensation eine Verdampfer- (18) bzw. Kondensatorturbine (29) angeordnet ist.

6. Anlage zur Klimatisierung nach Anspruch 1, **dadurch gekennzeichnet, dass** der kurze Aeraulik-Kreislauf des Verdampfungsteils (5) ein innerer Kanal (17) zwischen dem entsprechenden Luftein- bzw. -auslass des Gehäuses (9) ist, wobei der Querschnitt des Kanals an einer Stelle von der Verdampfungsbatterie (7) eingenommen ist.

7. Anlage zur Klimatisierung nach Anspruch 1, **dadurch gekennzeichnet, dass** die Verbindungen, welche die Abzweigungen (19) und (20) des Abziehkreislaufs bilden, biegsame Aeraulik-Schläuche (24) und (25) sind.
